# FASCICULE DE BREVET EUROPEEN

(11) **EP 0 197 871 B1**
(45) Date de publication et mention de la délivrance du brevet: **11.01.1989**
(21) Numéro de dépôt: 86430004.1
(22) Date de dépôt: 14.03.1986
(51) Int. Cl.: A44C 17/04

(54) **Procédés de fabrication de bijoux comportant une ou plusieurs rangées de pierres et bijoux obtenus par ces procédés**
Verfahren zur Herstellung von Schmuckwaren mit einer oder mehreren Reihen von Edelsteinen und so hergestellte Schmuckwaren
Method of manufacturing jewels with one or more rows of stones, and jewels obtained by this method

(30) Priorité: 21.03.1985 FR 8504350
(43) Date de publication de la demande: 15.10.1986
(73) Titulaire: DIAMANT APPLICATIONS Société Anonyme dite:, F-34100 Montpellier (FR)
(72) Inventeur: Plantureux, Alain, F-34000 - Montpellier (FR); Magnien, Emile, F-34000 - Montpellier (FR)
(74) Mandataire: Azais, Henri

(56) Documents cités:
- EP-A- 0 034 977
- FR-A- 2 386 281
- US-A- 1 351 205
- US-A- 1 421 339

## Description

La présente invention a pour objet des procédés de fabrication de bijoux comportant une ou plusieurs rangées de pierres et les bijoux obtenus par ces procédés.

Le secteur technique de l'invention est celui de la joaillerie.

L'objectif de la présente invention est de procurer des procédés permettant de confectionner des bijoux comportant de nombreuses pierres précieuses, notamment des brillants, enchâssées sur un support en métal précieux, notamment en or, pour constituer des bijoux, par exemple des rivières de diamants ou des pavages en diamants comportant une ou plusieurs rangées de pierres précieuses, très serrées les unes contre les autres, avec des intervalles entre pierres de l'ordre de 0,05 mm, ce qui leur confère une très grande brillance et un très bel aspect de surface.

La fixation des pierres précieuses sur un support en or, notamment la fixation de diamants de petite taille très serrés pose des problèmes très délicats à résoudre.

Les logements des pierres doivent être usinés avec une très grande précision à la fois dans leurs dimensions et dans leurs positions respectives et compte tenu de la très grande valeur des pierres précieuses les moyens de fixation de celles-ci doivent être très sûrs. De plus, les moyens de fixation ne doivent pas être trop visibles extérieurement pour ne pas nuire à l'aspect esthétique des bijoux.

Il existe des machines-outils à commande numérique qui permettent d'usiner automatiquement des supports en métal précieux avec une très grande précision, de l'ordre de 0,01 mm.

Un objectif de la présente invention est de procurer des procédés permettant de préfabriquer automatiquement en usine des supports en métal précieux, notamment en or, ayant des formes variées, par exemple, des plaques, des anneaux, des bracelets, des pendentifs, etc..., afin que ces supports soient prêts à recevoir une ou plusieurs rangées de pierres précieuses, disposées très près les unes des autres et de telle sorte que la fixation de ces pierres soit très facile à réaliser par sertissage et que les griffes de fixation soient peu visibles sur la face externe.

A ce jour, dans la plupart des cas, les pierres précieuses sont serties sur les bijoux.

Le brevet FR. 1.506.317 (H. Favre) décrit un procédé suivant lequel on sertit des pierres sur une feuille en métal au moyen d'un outil de sertissage comportant plusieurs têtes qui pénètrent dans le métal en détachant un copeau qu'elles repoussent contre la pierre pour former une griffe.

Le brevet FR. 2.386.281 (Bowy) décrit un procédé suivant lequel on découpe dans un support en or, des gorges transversales équidistantes, puis on fore entre chaque paire de gorges un alésage dont le diamètre est supérieur à la distance entre gorges, de sorte qu'il subsiste quatre ergots en saillie qui sont ensuite repliés.

Le brevet U.S. 2.749.597 (Walter Fus) décrit un procédé de fabrication de bijoux annulaires. Les pierres sont enchâssées entre deux anneaux qui comportent chacun une gorge interne et les deux anneaux sont reliés entre eux par des entretoises soudées.

Le brevet FR. 80/04.057 (Diamant applications) décrit des procédés industriels de fabrication de bijoux suivant lesquels les pierres sont mises en place par encliquetage de chaque pierre dans un logement grâce à une déformation élastique de griffes en métal.

Les procédés selon l'invention sont destinés à fabriquer des bijoux comportant plusieurs rangées de pierres enchâssées dans un support en métal précieux. Ces procédés sont du type connu dans lequel on usine dans le support des gorges et des alésages cylindriques prolongés par un siège conique, qui se recoupent en laissant subsister autour de chaque alésage des îlots de métal en saillie, puis on place dans chaque alésage une pierre qui prend appui sur le siège conique et on sertit ladite pierre en déformant les îlots de métal.

Les objectifs de l'invention sont atteints au moyen d'un procédé qui comporte les opérations suivantes :
- on usine d'abord dans ledit support plusieurs rangées d'alésages cylindro-coniques (3a, 3b) équidistants prolongés par un contre-alésage (3c), puis on enlève les parties les plus minces des ponts en métal intercalés entre chaque paire d'alésages juxtaposés, au moyen d'un outil tournant autour d'un axe (xx1) qui est positionné successivement au-dessus des points (0), situés au milieu des segments reliant les centres de deux alésages voisins et qui est orienté perpendiculairement à la face externe dudit support, lequel outil comporte au moins une arête de coupe parallèle à l'axe de rotation de l'outil et on enlève le métal situé à l'intérieur d'une couronne et laisse subsister autour de chaque alésage (3a) des îlots de métal situés au centre d'un groupe de plusieurs alésages ;
- et après avoir placé une pierre chaque alésage, on sertit les pierres en appuyant axialement sur lesdits îlots de métal pour les déformer par flambage de façon permanente, chaque îlot de métal constituant une griffe commune à plusieurs pierres juxtaposées.

Selon un mode de réalisation connu, le diamètre de chaque logement cylindrique est légèrement inférieur au diamètre du cercle circonscrit à la pierre et on découpe à la périphérie de chaque logement cylindrique et au-dessus du siège, une gorge périphérique de section triangulaire dont le diamètre en fond de gorge est supérieur au diamètre de cercle circonscrit à ladite pierre.

Dans ce mode de réalisation, un procédé selon l'invention comporte la suite d'opérations suivantes :
- on découpe avec une fraise tournante les ponts en métal séparant les logements voisins sur la partie située au-dessus du plan médian passant par le fond de ladite gorge, de sorte qu'il reste autour de chaque siège des îlots de métal qui constituent des griffes communes à trois sièges qui comportent chacune une tête et un pied triangulaire curviligne, de section réduite, délimité par trois tronçons de gorge qui pénètrent sous ladite tête et le cercle inscrit à l'intérieur desdites têtes a un diamètre inférieur au diamètre extérieur de ladite pierre ;
- on engage dans chaque logement entouré par lesdites griffes une pierre qui repousse lesdites griffes vers l'extérieur par déformation permanente en flexion des pieds desdites griffes ;
- et, lorsque les trois pierres entourant une griffe sont en place, on appuie axialement sur la tête de ladite griffe un outil de sertissage ayant une tête creuse afin de déformer par flambage le pied de ladite griffe.

Selon un mode de réalisation préférentiel, les pierres sont disposées en quinconce.

Dans ce cas, on usine d'abord dans le support plusieurs rangées d'alésages cylindriques équidistants disposés en quinconce et prolongés chacun par un alésage conique et par un contre-alésage :
- on enlève ensuite les ponts en métal séparant les paires d'alésages cylindriques juxtaposés au moyen d'un outil (6, 9, 12) qui tourne autour d'un axe (x x1) que l'on place successivement au-dessus des points.(O) situés au centre des figures géométriques définies par les centres (0₁, 0₂, 0₃) de trois ou quatre alésages voisins et que l'on oriente perpendiculairement à la face externe dudit support, de sorte que ledit outil enlève des couronnes de métal centrées sur lesdits points (0) et laisse subsister autour de chaque alésage cylindrique (3a) six îlots de métal (5a, 5b, 5c, 10a, 10b, 10c, 13) ayant la forme d'un prisme triangulaire curviligne, chaque îlot étant situé au centre de trois alésages juxtaposés et ayant des faces constituées par trois secteurs cylindriques.

L'invention permet d'obtenir des bijoux du type comportant plusieurs rangées de pierres disposées en quinconce qui sont enchâssées dans un support en métal précieux et qui sont serties par des griffes qui ont subi une déformation permanente.

Ces bijoux se caractérisent par le fait que chaque pierre est entourée de six griffes et que chaque griffe est située au centre de trois pierres et est commune à ces trois pierres.

Chaque griffe présente, dans la partie située au-dessus du siège sur lequel la pierre prend appui, la forme d'un prisme triangulaire curviligne concave, dont les trois faces latérales sont constituées par trois secteurs cylindriques.

Selon un mode de réalisation préférentiel, chaque griffe comporte une tête hémisphérique ou en forme de trièdre curviligne convexe, qui surmonte un pied de section plus réduite, ayant la forme d'un triangle curviligne concave qui est délimité par trois tronçons de gorge circulaires de section triangulaire qui pénètrent sous ladite tête.

L'invention a pour résultat des bijoux qui comportent un pavage très dense de pierres précieuses ou semi-précieuses enchâssées dans un support en métal précieux, par exemple des rivières de diamants.

Les bijoux selon l'invention comportent des pierres disposées, de préférence, en quinconce, chaque pierre étant sertie par six griffes et chaque griffe est située au centre de trois pierres disposées aux sommets d'un triangle et elle est commune à ces trois pierres.

Il en résulte que chaque pierre est sertie solidement par six griffes tout en ayant un nombre total de griffes réduit d'où une densité plus forte en brillants et un aspect esthétique amélioré.

Les procédés de fabrication des bijoux selon l'invention permettent de préfabriquer en usine des supports sur des machines-outils à commande numérique avec la très grande précision requise à la fois pour l'implantation des logements de chaque pierre et pour les dimensions de ces logements, cette précision étant de l'ordre du centième de millimètre.

La forme en triangle curviligne des griffes obtenues par le procédé d'usinage facilite la déformation permanente de celles-ci par flambage et permet d'obtenir un sertissage très sûr.

Le procédé de sertissage par flambage des griffes convient particulièrement au sertissage des pierres fragiles, par exemple d'émeraudes ou de pierres semi-précieuses, car les efforts mécaniques entraînant le flambage s'appliquent essentiellement sur les griffes sans que les pierres ne soient soumises à des contraintes dangereuses.

La description suivante se réfère aux dessins annexés qui représentent, sans aucun caractère limitatif, des exemples de réalisation de bijoux selon l'invention.
La figure 1 est une coupe transversale d'un bijou selon l'invention.
Les figures 2 et 3 représentent respectivement une vue en plan et une coupe selon III-III de la première étape d'usinage du support.
Les figures 4 et 5 représentent respectivement une vue en plan et une coupe selon V-V du support pendant la deuxième phase d'usinage.
Les figures 6 et 7 représentent respectivement une vue en plan et une coupe selon VII-VII d'une deuxième phase de l'usinage du support dans une variante de réalisation.
Les figures 8 et 9 représentent respectivement une vue en plan et une coupe selon IX-IX d'une troisième phase d'usinage du support dans la même variante de réalisation.
Les figures 10 et 11 représentent respectivement une vue en plan et une coupe selon XI-XI d'une troisième phase d'une variante d'usinage du support.

Un bijou selon l'invention comporte un support en métal précieux 1, de préférence en or. Ce support peut être par exemple une feuille qui est garnie de pierres précieuses 2, jointives, généralement des brillants et qui peut servir ensuite à confectionner des bijoux tels que des alliances.

des bracelets, des pendentifs, des broches, etc...

Le support 1 peut être aussi constitué par le corps du bijou lui-même par exemple par un anneau en or d'alliance ou de bracelet ou par une plaque en or de pendentif ou tout autre bijou.

Les bijoux selon l'invention comportent une ou plusieurs rangées de pierres 2 jointives, l'intervalle entre brillants étant de l'ordre de 0,03 mm, de sorte que la face visible est très brillante.

Les pierres 2 utilisées pour confectionner ces bijoux sont généralement des pierres de petite taille. Ces pierres sont calibrées par passage à travers des tamis dont les mailles croissent de 0,05 mm d'une classe à la suivante.

On peut utiliser des séries de tamis ayant des dimensions de mailles plus rapprochées qui définissent des classes granulométriques au pas de 0,02 mm. Dans tous les cas, la précision sur le diamètre externe des pierres, qui constitue la plus grande dimension, est donc très grande, la tolérance étant de 0,05 ou de 0,02 mm. Chaque bijou est composé de pierres appartenant à des classes granulométriques déterminées. Chaque pierre 2 est enchâssée dans un logement 3 qui comporte un siège conique 3b, sur lequel la pierre prend appui. L'angle d'ouverture de ce siège conique correspond sensiblement à l'angle α des pierres qui est un angle bien déterminé.

Les figures représentent des modes de réalisation dans lesquels les pierres sont identiques et sont disposées en quinconce selon des rangées parallèles, les centres des pierres étant équidistants.

Il est précisé que ces exemples ne sont pas limitatifs. Un même bijou peut comporter des rangées de pierres de taille différente. Les pierres peuvent être disposées suivant des lignes courbes, par exemple suivant des arcs de cercle. Les centres des pierres peuvent ne pas être équidistants.

Le bijou peut comporter une ou plusieurs rangées de pierres. Dans le cas où il comporte plusieurs rangées, les pierres sont disposées avantageusement en quinconce.

Chaque pierre 2 est maintenue dans son logement par six griffes 5 distribuées régulièrement autour de sa périphérie.

Les figures 2 à 5 montrent les étapes successives d'un premier procédé d'usinage du support.

Le support 1, qui doit être garni de pierres, est placé sur la table de travail d'une machine-outil à commande numérique qui déplace la table sous une fraise rotative ou un forêt. Cet outil perce à travers le support 2 des rangées de logements cylindro-coniques 3 équidistants et disposés en quinconce.

Chaque logement comporte un alésage cylindrique externe 3a dont le diamètre est légèrement supérieur à la limite supérieure de la classe de granulométrie choisie. Par exemple si l'on a choisi des diamants ayant un diamètre compris entre 1,10 mm et 1,15 mm, on usine des alésages 3a ayant un diamètre externe de 1,15 mm avec une tolérance de + 0,01 mm. La profondeur des alésages 3a est supérieure à l'épaisseur de la tête des pierres, de sorte que lorsque les brillants sont posés sur le siège conique 3b, leur face supérieure est située au-dessous de la face supérieure du support 1 comme on le voit sur la figure 1.

Chaque logement comporte également un siège conique 3b dont l'angle d'ouverture correspond à l'angle de taille des pierres. Chaque logement 3 comporte enfin un alésage cylindrique 3c qui peut déboucher sur la face arrière du support comme le représente la figure 2.

En variante, l'alésage 3c peut être un alésage borgne. Il suffit que la profondeur de l'alésage 3c soit supérieure à la hauteur des pierres.

Les logements cylindro-coniques 3 sont disposés en quinconce et leurs positions respectives sont telles que les ponts de métal qui séparent deux logements voisins sont des voiles très minces ayant une épaisseur de l'ordre de 0,05 mm.

L'usinage des logements 3 sur une machine-outil à commande numérique permet d'obtenir la très grande précision nécessaire dans la dimension des alésages et dans l'implantation de ceux- ci. Elle permet également d'orienter l'outil perpendiculairement à la surface avant du support 1. La disposition en quinconce permet d'obtenir une plus grande densité de brillants par unité de surface.

Les figures 4 et 5 représentent respectivement une vue en plan partielle et une coupe selon V-V du support 1 pendant la deuxième phase d'usinage.

Le support 1 est toujours disposé sur la table de travail d'une machine-outil à commande numérique, sur le porte-outil de laquelle on monte un outil 6 qui tourne autour d'un axe x x1. Cet outil est par exemple un barreau cylindrique en carbure de tungstène comportant une tête 6a qui est entraînée en rotation à très grande vitesse. Cette tête comporte deux arêtes de coupe parallèles à l'axe de rotation x x1.

La table de travail est déplacée pour amener l'axe x x1 successivement au-dessus de chacun des points 0 situés au centre de chaque groupe de trois logements 3 disposés en triangle.

Les figures 4 et 5 représentent l'outil 6 positionné de telle sorte que son axe x x1 passe par le point O situé au centre du triangle formé par les centres 0" 0₂ et 0₃ d'un groupe de trois logements 3.

Dans le cas précis de la figure, les points 0₁, 0₂ et 0₃ sont disposés aux sommets d'un triangle équilatéral dont le point 0 est le centre.

On a représenté sur la figure 4 les deux cercles concentriques balayés par la tête de découpe 6a.

La hauteur de la tête 6a est égale à la profondeur des alésages 3a, de sorte que l'outil 6 enlève les trois ponts de métal intercalés entre les trois logements 3a centrés en 0,, 0₂ et 0₃.

Le diamètre externe de la tête 6a est légèrement supérieur à la distance séparant le centre 0 des trois côtés du triangle équilatéral.

Après enlèvement des ponts intercalaires, il reste autour de chaque centre 0 un îlot de métal ayant la forme d'un prisme triangulaire curviligne dont les faces latérales sont concaves et sont constituées par trois secteurs cylindriques appartenant à trois alésages 3a voisins.

La figure 4 représente une étape intermédiaire. Pour plus de clarté, on a hachuré sur les figures 4 et 5 les îlots de métal 5a, 5b, 5c, 5d.

Une fois les opérations d'usinage terminées, on place manuellement dans chaque logement une pierre 2 qui est appuyée contre le siège conique 3b. Dans cette variante, le cercle inscrit à l'intérieur des six griffes qui entourent un logement, a un diamètre supérieur au diamètre de la pierre qui pénètre donc librement dans son logement. Lorsque les trois pierres entourant un îlot de métal 5 ont été mis en place, on applique sur cet îlot un outil de sertissage 7, représenté en coupe axiale sur la figure 5. Cet outil a la forme d'un poinçon cylindrique se terminant par une tête creuse 7a dont le diamètre est légèrement supérieur au diamètre du cercle dans lequel les îlots 5 peuvent s'inscrire. L'outil 7 est appliqué avec une force suffisante pour faire flamber l'îlot 5 qui subit une déformation permanente, de sorte que lorsque tous les îlots ont été déformés, chaque pierre se trouve sertie par six griffes triangulaires formées par les îlots 5. Chaque griffe 5 est commune à trois pierres juxtaposées disposées aux sommets d'un triangle.

Chaque griffe qui est entourée de trois pierres avec un jeu très faible, se déforme par flambage uniquement dans le sens axial car elle est maintenue latéralement par les trois pierres qui l'entourent et qui empêchent toute déformation en flexion.

Les figures 6 à 9 représentent les étapes successives de l'usinage d'un support 1 dans une variante du procédé.

La première étape d'usinage est identique et n'est pas représentée. A la fin de cette première étape, le support 1 est percé de plusieurs rangées de logements 3 disposés en quinconce. Chaque logement 3 comporte un alésage externe 3a, un siège conique 3b et un contre-alésage 3c, dont le diamètre est inférieur à celui de l'alésage 3a et qui peut être un alésage borgne.

A la différence du procédé selon les figures 2 à 5, le diamètre de l'alésage externe 3a est légèrement inférieur au diamètre des pierres. Par exemple, pour des pierres ayant un diamètre compris entre 1,75 mm et 1,80 mm, les alésages 3a ont un diamètre de 1,65 mm. 1

Les figures 6 et 7 représentent respectivement une vue partielle en plan et une vue en coupe selon VII-VII après la deuxième étape d'usinage. Au cours de celle-ci, on découpe à la périphérie de chaque alésage 3a et immédiatement au-dessus du siège 3b, une gorge interne 8 ayant un profil triangulaire qui prolonge la pente du siège conique 3b. Le diamètre en fond de la gorge 8 est supérieur au diamètre externe des pierres. Par exemple, pour des pierres dont le diamètre est compris entre 1,75 et 1,80 mm, le diamètre en fond de gorge est d'au moins 2 mm.

Dans ce mode de réalisation, les ponts de métal séparant deux logements 3a avant le creusement des gorges 8, sont plus épais. Par exemple, pour des logements 3a ayant un diamètre de 1,65 mm, la distance entre centres de deux alésages voisins est de 1,97 mm.

Avantageusement, cette distance est inférieure au diamètre externe des gorges 8 de sorte que les gorges de deux logements voisins se recoupent comme le montrent les figures 6 et 7. Les repères 8a représentent les intersections de la gorge 8 de l'alésage situé dans le plan de coupe avec les gorges des alésages situés en arrière du plan de coupe.

Le fait que les gorges se recoupent fait que les sections transversales des pieds des griffes sont suffisamment faibles pour fléchir latéralement pour laisser passer les pierres puis pour flamber lors du sertissage.

L'usinage des gorges 8 est réalisé sur une machine-outil à commande numérique au moyen d'une fraise tournante qui est positionnée successivement dans l'axe de chacun des alésages 3.

Les figures 8 et 9 représentent une autre étape de l'usinage d'un support 1 dans le deuxième mode de réalisation. Au cours de cette étape, le support 1 étant toujours sur la table de travail de la machine-outil, on monte sur le porte-outil une fraise rotative 9 qui comporte une tête de fraisage 9a ayant une arête interne 9b de forme arrondie, par exemple en forme de quart de cercle. La hauteur de la tête de fraisage est, de préférence, égale ou légèrement supérieure à la distance séparant le plan médian de la gorge 8 passant par le fond de ladite gorge de la face externe du support, de sorte que la fraise 9 enlève du métal seulement au-dessus du fond de la gorge.

Par déplacement de la table de travail, on place le support 1 dans des positions successives où l'axe x x1 de l'outil passe par les points 0 situés au centre de chaque triangle formé par les centres 0₁, 0₂ et 0₃ de chaque groupe de trois alésages 3 disposés en triangle.

On a représenté par des cercles en pointillés sur la figure 8, les traces circulaires de l'outil 9 qui enlève les ponts de métal situés entre les alésages et qui laisse subsister des îlots de métal 10a, 10b, 10c qui sont hachurés pour la clarté du dessin.

Chaque îlot de métal qui constitue une griffe comporte une tête hémisphérique 10a, 10b, 10c, qui a été découpée par l'arête arrondie 9b. Cette arête surmonte un pied de section plus réduite qui a la forme d'un triangle curviligne dont les trois côtés sont concaves et sont délimités par trois tronçons de gorge circulaires 14a, 14b, 14c, de section triangulaire qui pénètre sous la tête hémisphérique.

Le cercle inscrit à l'intérieur des six têtes de griffes qui est le cercle primitif 3a, a un diamètre inférieur au diamètre extérieur de la pierre.

Une fois les opérations d'usinage terminées, on engage dans chaque logement 3 entouré de six griffes une pierre 2. Lorsqu'on engage la pierre, celle-ci repousse les griffes 10a, 10b, 10c, etc... vers l'extérieur du logement 3.

Les griffes se déforment par flexion du pied qui est plus faible et cette déformation est une déformation permanente.

Lorsqu'on met en place une pierre dans un logement voisin, celle-ci repousse en sens inverse les griffes situées entre les deux logements et celles-ci se déforment à nouveau par flexion du pied. La gorge 14 située du côté où est déjà la première pierre, présente du jeu par rapport à cette pierre et permet que la griffe puisse se redresser.

Lorsque les trois pierres entourant une griffe ont été mises en place, on appuie alors axialement sur la tête de chaque griffe 10a, 10b, 10c... l'extrémité creuse 11a a d'un outil de sertissage 11. Cette extrémité 11a a, de préférence, une forme hémisphérique qui épouse celle des têtes. La poussée de l'outil 11 provoque le flambage axial du pied de chaque griffe.

Les gorges 14a, 14b, 14c, qui délimitent un pied de section réduite, facilitent, d'une part, la flexion des griffes vers l'extérieur lorsqu'on engage une pierre et, d'autre part, le flambage du pied. Pendant l'opération de sertissage par flambage, chaque griffe est maintenue latéralement par les trois pierres qui l'entourent, de sorte qu'elles ne peuvent pas fléchir latéralement et qu'on obtient un flambage axial.

On remarquera que le procédé de sertissage par flambage axial est différent des procédés de sertissage dans lesquels on rabat les griffes sur les pierres ainsi que des procédés par encliquetage dans lesquels les pierres sont enfoncées entre des griffes qui se déforment élastiquement puis qui reprennent leur position initiale sous l'action des forces de rappel élastiques.

Les figures 10 et 11 représentent une deuxième variante du mode de réalisation selon les figures 6 à 9.

Les premières étapes de l'usinage sont identiques à celles du procédé précédent, c'est-à-dire que, dans une première étape, on creuse des rangées de logements cylindro-coniques 3, disposés en quinconce comme cela est représenté sur les figures 2 et 3, puis on découpe à la périphérie de ces logements une gorge 8 ayant un profil triangulaire comme cela a été représenté sur les figures 6 et 7.

La figure 10 représente une vue partielle en plan et la figure 11 une coupe selon XI-XI pendant l'opération d'usinage des ponts en métal qui séparent les alésages 3. Cet usinage est effectué au moyen d'une fraise tournante 12, d'axe x x1, qui comporte une tête de fraisage 12a ayant une arête interne 12b, de forme concave.

Le rayon de l'outil 12 est supérieur au rayon de l'outil 9. Par déplacements successifs du support 1, monté sur la table de travail de la machine-outil, on amène l'axe x x1 de l'outil au-dessus de chaque point 0, équidistants de chaque paire de centres 01. 0₂ de deux logements 3 juxtaposés. On a représenté par des cercles en pointillés sur la figure 10 plusieurs trajets successifs de l'outil 12.

Après que tous les ponts de métal ont été enlevés, il reste entre les logements 3 des îlots de métal 13 qui comportent sur le dessus un dôme formé par trois surfaces convexes qui délimitent un trièdre curviligne. A sa base, chaque îlot est délimité par trois gorges 14 qui sont des tronçons de trois gorges 8 disposés en triangle curviligne, qui pénètrent sous le dôme.

On voit sur les figures 10 et 11 un îlot 13 qui a été hachuré pour la clarté du dessin. Comme précédemment, on engage ensuite une pierre dans chaque logement 3 en l'appuyant sur le siège 3b puis on applique sur chaque îlot 13 un outil de sertissage ayant une tête creuse dans laquelle pénètre l'îlot et on appuie suffisamment pour arriver à une déformation permanente par flambage des pieds des îlots délimités par les gorges 14.

Selon cette variante, chaque pierre se trouve sertie par six griffes 13, de forme triangulaire curviligne à faces convexes qui confèrent aux bijoux un aspect esthétique original. Chaque griffe 13 est commune à trois pierres et située au centre de celles-ci.

Les figures 4 et 5, 8 et 9, 10 et 11 représentent l'usinage des ponts situés entre deux rangées de logements.

Dans le cas où il n'y a qu'une seule rangée et dans le cas où il y a plusieurs rangées pour ce qui concerne les rangées de bordure, les ponts en métal qui séparent les griffes sont enlevés au moyen de la même fraise tournante 6 ou 9 que l'on positionne successivement au-dessus de points occupant par rapport aux centres des pierres des positions géométriques correspondant aux positions des points 0 représentés sur ces figures.

Dans le cas représenté sur la figure 1, l'axe x x1 de la fraise 12 peut être positionné successivement dans l'alignement de l'axe de chaque alésage 3.

Les figures 4 et 5 représentent des griffes ayant une forme de prisme triangulaire curviligne, dont les faces latérales sont concaves et constituées sur toute leur hauteur par des secteurs cylindriques appartenant à trois alésages 3a voisins.

Afin d'améliorer l'effet esthétique, il est préférable d'avoir des griffes à tête ronde. Pour cela, on usine la partie supérieure de chaque griffe pour lui donner une forme tronconique évasée vers le bas dont la base s'inscrit à l'intérieur de la section triangulaire curviligne du prisme triangulaire.

Cet usinage peut être réalisé sur une machine à commande numérique au moyen d'une fraise tournante ayant une arête de coupe oblique que l'on positionne sucessivement dans l'axe de chaque griffe. Elle peut également être réalisée par interpolation circulaire avec une fraise tournante en forme de pointeau tronconique dont l'axe de rotation décrit un cercle centré sur l'axe de chaque griffe.

## Revendications

1. Procédé de fabrication de bijoux comportant plusieurs rangées de pierres (2) enchâssées dans un support (1) en métal précieux du type dans lequel on usine dans ledit support des gorges et des alésages cylindriques (3a) prolongés par un siège, qui se recoupent en laissant subsister autour de chaque alésage des îlots de métal en saillie, puis on place dans chaque alésage une pierre qui prend appui sur un siège conique et on sertit ladite pierre en déformant lesdits îlots, caractérisé par les opérations suivantes :
- on usine d'abord dans ledit support plusieurs rangées d'alésages cylindroconiques (3a, 3b) équidistants prolongés par un contre-alésage (3c), puis en enlève les parties les plus minces des ponts en métal intercalés entre chaque paire d'alésages juxtaposés au moyen d'un outil tournant autour d'un axe (x x1) qui est positionné successivement au-dessus des points (O) situés au milieu des segments reliant les centres de deux alésages voisins et qui est orienté perpendiculairement à la face externe dudit support, lequel outil comporte au moins une arête de coupe parallèle à l'axe de rotation de l'outil, enlève le métal situé à l'intérieur d'une couronne et laisse subsister autour de chaque alésage (3a) des îlots de métal situés au centre d'un groupe de plusieurs alésages ;
- et après avoir placé une pierre dans chaque alésage, on sertit les pierres en appuyant axialement sur lesdits îlots de métal pour les déformer par flambage, de façon permanente, chaque îlot de métal constituant une griffe commune à plusieurs pierres juxtaposées.

2. Procédé selon la revendication 1, caractérisé en ce que l'on usine d'abord dans ledit support (1) plusieurs rangées d'alésages cylindriques équidistants (3a) disposés en quinconce et prolongés chacun par un alésage conique (3b) et par un contre-alésage (3c) ;
- on enlève ensuite les ponts en métal séparant les paires d'alésages cylindriques juxtaposés au moyen d'un outil (6, 9, 12) qui tourne autour d'un axe (xx1), que l'on place successivement au-dessus des points (0), situés au centre des figures géométriques définies par les centres (0" 0₂, 0₃) de trois ou quatre alésages voisins et que l'on oriente perpendiculairement à la face externe dudit support, de sorte que ledit outil enlève des couronnes de métal centrées sur lesdits points (0) et laisse subsister autour de chaque alésage cylindrique (3a), six îlots de métal (5a, 5b, 5c, 10a, 10b, 10c, 13), ayant la forme d'un prisme triangulaire curviligne, chaque îlot étant situé au centre de trois alésages juxtaposés et ayant des faces constituées par trois secteurs cylindriques.

3. Procédé selon l'une quelconque des revendications 1 et 2, dans lequel le diamètre de chaque logement cylindrique (3a) est légèrement inférieur au diamètre du cercle circonscrit à ladite pierre et dans lequel on découpe à la périphérie de chaque logement cylindrique (3a) et au-dessus du siège (3b) une gorge périphérique (8) de section triangulaire dont le diamètre en fond de gorge est supérieur au diamètre du cercle circonscrit à ladite pierre, caractérisé par la suite d'opérations suivantes :
- on découpe avec une fraise tournante les ponts en métal séparant les logements voisins sur la partie située au-dessus du plan médian passant par le fond de ladite gorge, de sorte qu'il reste autour de chaque siège des îlots de métal qui constituent des griffes communes à trois sièges qui comportent chacune une tête et un pied triangulaire curviligne, de section réduite, délimitée par trois tronçons de gorge qui pénètrent sous ladite tête et le cercle inscrit à l'intérieur desdites têtes a un diamètre inférieur au diamètre extérieur de ladite pierre ;
- on engage dans chaque logement entouré par lesdites griffes une pierre qui repousse lesdites griffes vers l'extérieur par déformation permanente en flexion des pieds desdites griffes ;
- et, lorsque les trois pierres entourant une griffe sont en place, et que ladite griffe a repris sa position initiale, on appuie axialement sur la tête de ladite griffe avec un outil de sertissage ayant une tête creuse afin de déformer par flambage le pied de ladite griffe.

4. Procédé selon la revendication 3, caractérisé en ce que le diamètre du fond desdites gorges (8) est légèrement supérieur à la distance qui sépare les centres de deux logements (3a) voisins, de sorte que lesdites gorges-se recoupent (8a).

5. Procédé selon la revendication 2, caractérisé en ce que ledit outil (9) comporte une arête coupante interne (9b) de forme arrondie.

6. Procédé selon la revendication 2, caractérisé en ce qu'on enlève les ponts en métal séparant les paires d'alésages juxtaposés au moyen d'un outil (6, 9, 12) qui tourne autour d'un axe (xx1) que l'on place successivement au-dessus des points (0) situés au centre des quadrilatères définis par les centres (0" O2....) de quatre alésages (3a) voisins, lequel outil comporte une arête coupante externe (12a) parallèle à l'axe de rotation (xx1) et une arête coupante interne (12b), de forme arrondie.

7. Bijou du type comportant plusieurs rangées de pierres (2) qui sont enchâssées en quinconce, dans un support en métal précieux et qui sont serties par des griffes (5, 10, 13) qui ont subi une déformation permanente, caractérisé en ce que chaque pierre est entourée de six griffes (5a, 5b, 5c, ...) et chaque griffe est située au centre de trois pierres auxquelles elle est commune.

8. Bijou selon la revendication 7, caractérisé en ce que chaque griffe présente, dans la partie située au-dessus du siège (3b) sur lequel ladite pierre prend appui, la forme d'un prisme triangulaire curviligne concave dont les trois faces latérales sont constituées par trois secteurs cylindriques.

9. Bijou selon la revendication 8, caractérisé en ce que lesdites griffes (10a, 10b, 10c, 13) comportent une tête hémisphérique ou en forme de trièdre curviligne convexe qui surmonte un pied de section plus réduite ayant une forme triangulaire curviligne concave, qui est délimité par trois tronçons de gorges circulaires (14a. 14b, 14c), de section triangulaire qui pénètrent sous ladite tête.

## Claims

1. Process for the manufacture of jewellery comprising a plurality of rows of stones (2) set in support (1) in precious metal of the type consisting in machining in said supports grooves and cylindral bores (3a) extended by a seat, said groove and bores overlapping while leaving around each bore, protecting islets in metal, in placing in each bore a stone which rests on a conical seat, and in setting in the stone by deforming said islets, characterized by the following operations which consist in :
- first, forming in said support a plurality of rows of equidistant cylindro-conical bores (3a, 3b) extended by a counter-bore (3c), then in removing the thinnest parts of the metal bridges intercalated between each pair of juxtaposed bores by means of a tool rotating about an axis (x x1) which is positioned, successively, on top of points (0) situated in the middle of segments joining the centers of two adjacent bores, and which is oriented perpendicularly to the outer face of said support, said tool comprising at least one cutting edge parallel to the tool rotation axis, and in removing the metal situated inside a ring, and leaving around each bore (3a) islets of metal situated in the center of a group of several bores ;
- and, after placing one stone in each bore, setting in the stones by pressing axially on said metal islets in order to permanently deform then by buckling, each islet of metal constituting a claw common to several juxtaposed stones.

2. Process according to claim 1, characterized in that it consists in first machining in said support (1) a plurality of equidistant cylindrical bores (3a) arranged in staggered fashion, each one being extended by a conical bore (3b) and by a counterbore (3c) ;
- then in removing the metal bridges separating the pairs of juxtaposed cylindrical bores by means of a tool (6, 9, 12) rotating about an axis (xx1), which tool is placed successively above the points (0) situated in the center of the geometrical figures defined by the centers (0" O2, 0₃) of three or four adjacent bores and which are orientated perpendicularly to the external face of said support, in such a way that said tool removes the rings of metal centered on said points (O), leaving around each cylindrical bore (3a), six islets of metal (5a, 5b, 5c, 10a, 10b, 10c, 13), having the shape of a curved ridge prison, each islet being situated in the center of three juxtaposed bores and having faces constituted by three cylindrical sectors.

3. Process according to any one of claims 1 and 2, in which the diameter of each cylindrical housing (3a) is slightly less than the diameter of the circle circumscribed to said stone, and in which a peripheral groove (8) of triangular cross-section is cut on the periphery of each cylindrical housing (3a) and above the seat (3b) the diameter at the bottom of said groove being greater than the diameter of the circle circumscribed to said stone, characterized in that the following sequence of operations :

- Cutting with a rotary cutter the metal bridges separating adjacent recesses on the part situated above the median plane passing through the bottom of said groove, so that around each seat are left metal islets which constitute claws common to three seats, each claw comprising a head and a curved triangular foot of reduced cross-section, defined by three groove sections which penetrate under said head, and the circle inscribed inside said heads has a smaller diameter than the external diameter of said stone ;
- engaging into each housing surrounded by said claws, a stone which pushes back said claws outwardly by permanent bending deformation of the feet of said claws ;
- and, when the three stones around a claw are in place, and when said claw has resumed its initial position, pressing axially on the head of said claw with a setting tool having a hollow head in order to deform, by buckling, the foot of said claw.

4. Process according to claim 3, characterized in that the diameter of the bottom of said grooves is slightly more than the distance separating the centers of two adjacent housings (3a) so that said grooves overlap (8a).

5. Process according to claim 2, characterized in that said tool (9) comprises an internal cutting edge (9b) of rounded shape.

6. Process according to claim 2, characterized in that the bridges of metal separating the pairs of juxtaposed bores are removed by means of a tool (6, 9, 12) rotating about an axis (xx1) which is placed successively above the points (0) situated in the center of the quadrilaterals defined by the centers (0₁, 0₂, ...) of four adjacent bores (3a). which tool comprises an external cutting edge (12a) parallel to the rotation axis (xx1) and a rounded-shape internal cutting edge (12b).

7. Jewel of the type comprising a plurality of stones (2) which are set in staggered manner, in a support in precious metal and which are held in by claws (5, 10, 13) which have undergone a permanent deformation, characterized in that each stone is surrounded by six claws (5a, 5b, 5c, ...) and each claw is situated in the center of three stones to which it is common.

8. Jewel as claimed in claim 7, characterized in that each claw has, in the part situated above the seat (3b) on which said stone rests, the shape of a concave curved ridge prism of which the three lateral faces are constituted by three cylindrical sectors.

9. Jewel according to claim 8, characterized in that said claws (10a, 10b, 10c, 13) comprise a semi-spherical or convex curved trihedron- shaped head, topping a foot of much smaller cross-section, which foot has a concave curved triangular shape and is defined by three portions of circular grooves (14a, 14b, 14c) of triangular cross-section which penetrate beneath said head.

## Patentansprüche

1. Verfahren zur Herstellung von Schmuck umfassend mehrere Reihen von in einem Träger (1) aus Edelmetall eingesetzten Steinen (2), bei welchem man in den Träger Auskehlungen und zylindrische Bohrungen (3a), die durch einen Sitz verlängert sind, einarbeitet, welche sich unter Bestehenlassen von vorstehenden Metallblöcken um jede Bohrung überschneiden, man dann in jede Bohrung einen Stein setzt, der sich auf einem konischen Sitz abstützt, und man den Stein unter Verformung der Blöcke faßt, gekennzeichnet durch die folgenden Arbeitsgänge :
- man arbeitet zuerst in den Träger mehrere Reihen von in gleichem Abstand befindlichen zylindrisch-konischen Bohrungen (3a, 3b) ein, die durch eine Gegenbohrung (3c) verlängert sind, dann entfernt man die dünnsten Teile der zwischen jedem Paar nebeneinanderliegender Nohrungen angeordneten Brücken aus Metall mittels eines Werkzeugs, das um eine Achse (x x1) drehbar ist, die in der Folge oberhalb von Punkten (0) liegt, welche sich in der Mitte von die Mittelpunkte zweier benachbarter Bohrungen verbindenden Strecken befinden, und die senkrecht zur Außenfläche des Trägers verläuft, welches Werkzeug mindestens eine zur Rotationsachse des Werkzeugs parallele Schneidkante aufweist, die das innerhalb einer Einfassung befindliche Metall entfernt und um jede Bohrung (3a) in der Mitte einer Gruppe von mehreren Bohrungen befindliche Metallblöcke bestehen läßt,
- und, nachdem man einen Stein in jede Bohrung gesetzt hat, faßt man die Steine, indem man axial auf die Metallblöcke drückt, um sie durch Stauchen permanent zu verformen, wobei jeder Metallblock eine Klaue gemeinsam für mehrere benachbarte Steine bildet.

2. Verfahren nach Anspruch 1, dadurch gekennzeichnet, daß man zuerst in den Träger (1) mehrere Reihen von in gleichem Abstand befindlichen zylindrischen Bohrungen (3a), die jeweils durch eine konische Bohrung (3b) und eine Gegenbohrung (3c) verlängert sind, in Fünfpunktanordnung einarbeitet,
- man danach die die Paare von nebeneinander angeordneten zylindrischen Bohrungen trennenden Brücken aus Metall mittels eines um eine Achse (x xl) drehbaren Werkzeugs (6, 9, 12) entfernt, welches man in der Folge oberhalb von in der Mitte der von den Mittelpunkten (d, O₂, 0₃) dreier oder vierer benachbarter Bohrungen festgelegten Figuren befindlichen Punkten anordnet und welches man senkrecht zur Außenfläche des Trägers richtet, sodaß das Werkzeug über den Punkten (0) zentrierte Metalleinfassungen entfernt und um jede zylindrische Bohrung (3a) sechs Metallblöcke (5a, 5b, 5c, 10a, 10b, 10c, 13) in Form eines gekrümmten dreieckigen Prismas bestehen läßt, wobei sich jeder Block in der Mitte dreier benachbarter Bohrungen befindet und aus drei Zylindersektoren gebildete Flächen aufweist.

3. Verfahren nach einem der Ansprüche 1 und 2, wobei der Durchmesser jeder zylindrischen Aufnahme (3a) etwas geringer als der Durchmesser des dem Stein umschriebenen Kreises ist, und bei welchem man am Umfang jeder zylindrischen Aufnahme (3a) und oberhalb des Sitzes (3b) eine periphere Auskehlung (8) von dreieckigem Querschnitt einschneidet, wobei der Durchmesser am Grund der Auskehlung größer als der Durchmesser des dem Stein umschriebenen Kreises ist, gekennzeichnet durch die Folge der nachstehenden Arbeitsgänge :

- man schneidet mit einem Drehfräser die die benachbarten Aufnahmen trennenden Brücken aus Metall auf dem oberhalb der durch den Grund der Auskehlung gehenden Mittelebene befindlichen Teil, sodaß um jeden Sitz Metallblöcke verbleiben, die für drei Sitze gemeinsame Klauen bilden, welche jeweils einen Kopf und einen gekrümmten dreieckigen Fuß von reduziertem Querschnitt umfassen, der von drei unter den Kopf ragenden Auskehlungsabschnitten begrenzt ist, und der innerhalb der Köpfe eingeschriebene Kreis einen Durchmesser hat, der kleiner als der Außendurchmesser des Steins ist,
- man setzt in jede von den Klauen umgebene Aufnahme einen Stein, der die Klauen durch permanente Biegeverformung der Füße der Klauen nach außen drückt,
- und, wenn die drei eine Klaue umgebenden Steine an ihrem Platz sind und die Klaue ihre ursprüngliche Position wieder eingenommen hat, drückt man mit einem Fassungswerkzeug, das einen hohlen Kopf hat, axial auf den Kopf der Klaue, um den Fuß der Klaue durch Stauchen zu verformen.

4. Verfahren nach Anspruch 3, dadurch gekennzeichnet, daß der Durchmesser des Grundes der Auskehlungen (8) etwas größer als der Abstand ist, der die Mittelpunkte zweier benachbarter Aufnahmen (3a) trennt, sodaß sich die Auskehlungen schneiden (8a).

5. Verfahren nach Anspruch 2, dadurch gekennzeichnet, daß das Werkzeug (9) eine innere Schneidkante (9b) mit abgerundeter Form aufweist.

6. Verfahren nach Anspruch 2, dadurch gekennzeichnet, daß man die die Paare von nebeneinander angeordnete Bohrungen trennenden Brücken aus Metall mit einem um eine Achse (xx1) drehbaren Werkzeug (6, 9, 12) entfernt, welches man nacheinander oberhalb von in der Mitte der von den Mittelpunkten (0" 0₂, ...) vierer benachbarter Bohrungen (3a) festgelegten Vierecke befindlichen Punkten (0) anbringt, welches Werkzeug eine äußere Schneidkante (12a) parallel zur Rotationsachse (x x1) und eine innere Schneidkante (12b) mit abgerundeter Form aufweist.

7. Schmuck des Typs, umfassend mehrere Reihen von Steinen (2), die in Fünfpunktanordnung in einem Träger aus Edelmetall eingesetzt sind und mittels einer permanenten Verformung unterzogenen Klauen (5, 10, 13) gefaßt sind, dadurch gekennzeichnet, daß jeder Stein von sechs Klauen (5a, 5b, 5c, ...) umschlossen ist und sich jede Klaue in der Mitte von drei Steinen befindet, denen sie gemeinsam ist.

8. Schmuck nach Anspruch 7, dadurch gekennzeichnet, daß jede Klaue in dem Teil, der sich oberhalb des Sitzes (3b) befindet, auf dem sich der Stein abstützt, die Form eines konkav gekrümmten dreieckigen Prismas aufweist, dessen drei Seitenflächen durch drei Zylinderabschnitte gebildet sind.

9. Schmuck nach Anspruch 8, dadurch gekennzeichnet, daß die Klauen (10a, 10b, 10c, 13) einen halbkugelförmigen Kopf oder einen Kopf in Form eines konvex gekrümmten Trieders aufweisen, welcher oberhalb eines Fußes von geringerem Querschnitt in Form eines konkav gekrümmten Dreiecks, der von drei unter den Kopf ragenden Kreiskehlenabschnitten (14a, 14b, 14c) mit dreieckigem Querschnitt begrenzt ist, angeordnet ist.
